# FASCICULE DE BREVET EUROPEEN

(11) **EP 3 435 803 B1**
(45) Date de publication et mention de la délivrance du brevet: **11.12.2019**
(21) Numéro de dépôt: 16731233.9
(22) Date de dépôt: 27.05.2016
(51) Int. Cl.: A42B 3/12, A42B 3/32

(54) **DISPOSITIF DE PROTECTION INTERNE POUR CASQUE ET CASQUE AINSI EQUIPE**
INNENSCHUTZVORRICHTUNG FÜR EINEN HELM UND DAMIT AUSGESTATTETER HELM
INTERNAL PROTECTION DEVICE FOR A HELMET AND HELMET EQUIPPED THEREWITH

(30) Priorité: 31.03.2016 FR 1652851
(43) Date de publication de la demande: 06.02.2019
(73) Titulaire: Aharouni, Charles, 92800 Puteaux (FR)
(72) Inventeur: Aharouni, Charles, 92800 Puteaux (FR)
(74) Mandataire: Nicolle, Olivier
(86) Numéro de dépôt international: PCT/FR2016/051272
(87) Numéro de publication internationale: WO 2017/168058

(56) Documents cités:
- EP-A1- 0 332 925
- FR-A1- 2 888 729
- US-A- 5 263 203
- US-B1- 6 178 560

## Description

La présente invention concerne un dispositif de protection interne pour casque et un casque ainsi équipé.

Elle trouve une application générale dans la protection crânienne des utilisateurs de casques à coque dure tels que les pilotes de véhicules motorisés à deux roues ou plus.

On sait que lors d'un accident de la voie publique impliquant un motocycliste l'extraction du casque n'est pas sans retentissement sur une colonne vertébrale cervicale traumatisée. Cette extraction par forte traction dans l'axe, peut entraîner des complications neurologiques parfois irréversibles chez un motocycliste inconscient. La non extraction du casque est souvent incompatible avec le dégagement des voies aériennes supérieures lors du premier temps du sauvetage.

On connaît déjà des dispositifs de protection interne pour casque comprenant une coque externe dure, une calotte interne souple disposée à l'intérieur de la coque et une chaîne de cousins d'air insérée à l'intérieur du casque entre la tête à protéger et la calotte interne. En pratique, la chaîne de coussins d'air comprend une soupape débouchant à l'extérieur du casque de manière à permettre un dégonflage en urgence par les sauveteurs.

La demande de brevet FR 2 888 729 décrit un dispositif de protection interne pour casque doté d'une chaîne de coussins d'air.

Même si les coussins d'air peuvent être dégonflés rapidement et simplement sur la voie publique par les sauveteurs, le casque ainsi équipé n'apporte pas une totale satisfaction en termes de protection contre les chocs violents.

Le but de l'invention est d'améliorer encore la situation.

Un but est notamment de proposer un casque dont les propriétés d'amortissement sont améliorées par rapport aux casques de l'art antérieur.

Ce but est atteint par un dispositif tel que décrit dans la revendication indépendante 1.

Pour cela, l'invention porte sur un dispositif de protection interne pour casque comprenant une coque externe dure, une calotte interne souple disposée à l'intérieur de la coque et une chaîne de coussins d'air destinée à être placée à l'intérieur du casque entre la calotte interne souple et la tête à protéger.

Selon une définition générale de l'invention, la calotte interne souple comprend une couche en matière souple d'épaisseur prédéfinie à l'intérieur de laquelle est ménagée une pluralité de cavités dont la forme, le nombre, la profondeur et l'agencement sont choisis, dimensionnés et conjugués avec les coussins d'air de sorte à améliorer les propriétés d'amortissement du casque et recouvrir les parties de la tête à protéger de l'utilisateur lorsque les cousins d'air sont remplis d'air tout en permettant une extraction simple du casque lorsque les cousins d'air sont dégonflés.

De manière surprenante, le demandeur a observé que le nombre, le dimensionnement, et la profondeur des cavités ou alvéoles ménagées dans la calotte interne souple et leur conjugaison avec les coussins d'air permettent non seulement un bon ancrage des coussins dans la calotte mais aussi d'obtenir une déformation par flexion et/ou flambage de ladite calotte souple sous la pression des coussins d'air en cas de choc, ce qui améliore encore les propriétés d'amortissement du casque.

Suivant certains modes de mise en œuvre, le dispositif comprend en outre une ou plusieurs caractéristiques suivantes, prise(s) isolément ou suivant toutes les combinaisons techniquement possibles :
- l'épaisseur de la calotte interne est comprise entre 20 à 45 mm selon la taille des casques.
- la profondeur des cavités est de l'ordre de 10 à 25 mm selon la taille des casques.
la chaîne de coussins d'air est formée de deux parois en matière plastique liées entre elles sur leur pourtour et comprend une bande principale formée d'une pluralité de coussins d'air pour la protection du cou de l'utilisateur, une première bande latérale jointe à la bande principale et formée d'une pluralité de coussins d'air pour la protection d'une tempe et d'une joue de l'utilisateur, une seconde bande latérale jointe à la bande principale et formée d'une pluralité de coussins d'air pour la protection de l'autre tempe et de l'autre joue de l'utilisateur ; et une bande centrale jointe à la bande principale entre les première et seconde bandes latérales et formée d'une pluralité de coussins d'air pour la protection de la nuque et de l'os pariétal de l'utilisateur tandis que les cavités sont adaptées pour loger respectivement chaque coussin d'air ainsi disposé pour la protection des parties sensibles de l'utilisateur.
- les coussins d'air sont de taille et forme sphérique identiques et de diamètre compris entre 2 et 6 cm selon la taille des casques.
- la poche d'air comprend une soupape débouchant à l'extérieur du casque de manière à permettre un dégonflage en urgence par les sauveteurs.
- la soupape est localisée sur une face latérale externe de la coque dure du casque.
- la soupape comprend un embout en matière souple protégé par une coque rigide amovible et adaptée à la coque dure du casque.
- Le dispositif comprend en outre un système de gonflage associé.

La présente invention a également pour objet un casque à coque dure comprenant un dispositif de protection interne selon l'une quelconque des caractéristiques précédentes.

D'autres avantages apparaîtront à la lumière de la description dans laquelle :
- la **figure 1** représente schématiquement le dispositif de protection conforme à l'invention, dans lequel les coussins d'air sont ancrés dans les cavités de la calotte interne, vue de dessous ;
- la **figure 2** représente schématiquement la chaîne de cousins d'air conforme à l'invention, placée hors du casque ; et
- la **figure 3** représente schématiquement une vue de profil du casque conforme à l'invention protégeant la tête d'un mannequin.

En référence aux **figures 1 à 3****,** le casque 2 comprend une coque dure externe 4, une calotte interne souple 6 disposée à l'intérieur de la coque 4 et une chaîne 8 de coussins d'air 10 destinée à être placée à l'intérieur du casque entre la tête à protéger 50 (**figure 3**) et la calotte interne souple 6.

La chaîne de coussins d'air 8 est décrite plus en détail en référence à la **figure 2****.** Elle définit une chaîne 8 de coussins d'air 10 individualisés en 10-1, 10-2, ...10-i, 10-j, ...10-n, 10-m, 10-p...reliés les uns aux autres.

La coque externe dure 4 est réalisée en un seul bloc. Par exemple, elle est réalisée en polycarbonate (PC). En alternative, elle est réalisée en acrylonitrile butadiène styrène (ABS).

La calotte interne souple 6 est faite en matière souple, par exemple de la mousse de polystyrène expansé (EPS). En alternative, elle peut être en polypropylène expansé (EPP).

La calotte souple 6 est conçue de manière à envelopper la tête à protéger 50.

La calotte souple 6 comprend une couche en matière souple d'épaisseur E. Très avantageusement, une pluralité de cavités 100, individualisées en 100-1, 100-2, ...100-i, 100-j, ...100-n, 100-m, 100-p..., représentées par des lignes d'affaiblissement 102, individualisées en 102-1, 102-2, ...102-i, 102-j, ...102-n, 102-m, 102-p..., de profondeur respective P est ménagée à l'intérieur de la couche de la calotte interne 6. Par exemple, les cavités 100 sont réalisées pendant la fabrication du casque à l'aide d'un procédé 3D.

L'épaisseur E de la calotte interne est comprise entre 20 mm et 45 mm selon la taille des casques.

La profondeur P des cavités 100 est de l'ordre de E/2 et comprise entre 10 mm et 25 mm selon la taille des casques.

L'invention réside dans le fait que la forme, le nombre, la profondeur et l'agencement des cavités 100 de la calotte sont choisis, dimensionnés et conjugués avec les coussins d'air 10 pour permettre non seulement un bon ancrage des coussins dans la calotte souple mais surtout d'obtenir une déformation par flexion et/ou flambage de ladite calotte souple sous la pression des coussins d'air en cas de choc, ce qui améliore encore les propriétés d'amortissement du casque.

Par exemple, le Demandeur a testé le casque conforme à l'invention selon les normes européennes ECE R22-05. Les résultats des essais d'absorption des chocs ainsi que les enregistrements au cours du temps des accélérations subies par les fausses têtes montrent que la quantité d'énergie transmise au crâne est inférieure à la limite autorisée de 275 g.

En pratique la poche d'air 8 formée par la chaîne de coussins d'air est en une seule pièce (**figure 2**). Elle est formée de deux parois 83 et 85 en matière plastique liées entre elles sur leur pourtour. La forme et l'agencement de la chaîne de coussins 10 à l'intérieur de la calotte interne 6 permet de recouvrir les parties de la tête de l'utilisateur à protéger lorsque la poche d'air est remplie d'air tout en permettant une extraction simple du casque 2 lorsque la poche d'air 8 est dégonflée.

La chaîne de coussins d'air 10 comprend une bande principale 9 formée d'une pluralité de coussins d'air pour la protection du cou de l'utilisateur ; une première bande latérale 11 et 12 jointe à la bande principale 9 et formée d'une pluralité de coussins d'air pour la protection d'une tempe (non représentée) et d'une joue (non représentée) de l'utilisateur ; une seconde bande latérale 13 et 14 jointe à la bande principale 9 et formée d'une pluralité de coussins d'air pour la protection de l'autre tempe (non représentée) et de l'autre joue (non représentée) de l'utilisateur ; et une bande centrale 15 jointe à la bande principale 9 entre les première 11, 12 et seconde 13, 14 bandes latérales et formée d'une pluralité de coussins d'air pour la protection de la nuque et de l'os pariétal de l'utilisateur. Ainsi toutes les parties sensibles de la tête de l'utilisateur sont protégées en cas de choc violents.

Par exemple pour une taille de casque choisie, la bande principale 9 a une longueur de l'ordre de 80 à 100 cm.

En pratique, les coussins d'air 10 sont de taille et forme sphérique identiques et de diamètre de l'ordre de 2 à 6 cm.

La matière plastique de la poche d'air appartient au groupe formé par polyuréthane, polyuréthane ether platilon, polyamide, polyamide 235 Dtex.

Par exemple, la matière plastique est un fil polyruréthane ether Platilon de référence 4201 AU de 300 micromètre.

Selon un autre exemple, la matière plastique est un tissu en polyamide 235 enduit de polyuréthane sur une ou deux faces.

En pratique les deux parois 83 et 85 de la poche d'air 8 sont soudées par une machine à ultrasons.

La poche d'air 8 comprend une soupape 19 débouchant à l'extérieur du casque de manière à permettre un dégonflage en urgence par les sauveteurs. En pratique, la soupape 19 est localisée sur une face latérale externe de la coque dure 4 du casque. Avantageusement, la soupape 19 comprend un embout 21 en matière souple protégé par une coque rigide (non représentée) amovible et adaptée à la coque dure 4 du casque.

Selon encore un autre mode de réalisation, le dispositif comprend en outre un système de gonflage associé de type mini compresseur intégré au casque (non représenté). En variante, le gonflage peut être réalisé par l'utilisateur ou sous la forme d'un pré-gonflage industriel fixe.

En pratique, la pression de gonflage est de l'ordre de 1,5 à 2,5 bars, ce qui confère une bonne protection contre les chocs violents.

Par exemple une fine membrane d'habillage 120 (**figure 3**) recouvre la face de la chaîne de coussins d'air 8 en contact avec la tête 50 de l'utilisateur.

La forme et l'agencement de la chaîne de coussins d'air 10, conjugués avec les cavités 100 de la calotte interne permet non seulement une protection contre les chocs lorsque la poche d'air est gonflée mais aussi une bonne circulation d'air à l'intérieur du casque, ce qui évite la transpiration de la tête. De plus la chaîne de coussins d'air est facile à être retirée du casque ce qui permet un nettoyage facile aussi bien de l'intérieur que de l'extérieur du casque. De même la fixation de la chaîne de coussins à l'intérieur des cavités de la calotte interne du casque s'effectue automatiquement par pression d'air, sans aucune fixation supplémentaire.

## Revendications

1. Dispositif de protection interne pour casque (2) comprenant une coque externe dure (4), une calotte interne (6) souple disposée à l'intérieur de la coque (4) et une chaîne de cousins d'air (8) destinée à être placée à l'intérieur du casque (2) entre la calotte interne souple (6) et la tête à protéger, **caractérisé en ce que** la calotte interne (6) comprend une couche en matière souple d'épaisseur (E) à l'intérieur de laquelle est ménagée une pluralité de cavités (100) dont la forme, le nombre, la profondeur respective (P) et l'agencement sont choisis, dimensionnés et conjugués avec les coussins d'air (10) de sorte à améliorer les propriétés d'amortissement du casque et recouvrir les parties de la tête à protéger de l'utilisateur lorsque les cousins d'air (8) sont remplis d'air tout en permettant une extraction simple du casque lorsque les cousins d'air sont dégonflés.

2. Dispositif selon la revendication 1, **caractérisé en ce que** l'épaisseur (E) de la couche souple de la calotte interne (6) est comprise entre 20 mm à 45 mm selon la taille des casques.

3. Dispositif selon la revendication 1, **caractérisé en ce que** la profondeur (P) des cavités (100) est de l'ordre de la moitié de l'épaisseur (E/2) de la calotte interne (6).

4. Dispositif selon la revendication 1 **caractérisé en ce que** la chaîne de coussins d'air (10) est formée de deux parois (83 et 85) en matière plastique liées entre elles sur leur pourtour et comprend :
- une bande principale (9) formée d'une pluralité de coussins d'air pour la protection du cou de l'utilisateur,
- une première bande latérale (11,12) jointe à la bande principale (9) et formée d'une pluralité de coussins d'air pour la protection d'une tempe et d'une joue de l'utilisateur,
- une seconde bande latérale (13, 14) jointe à la bande principale (9) et formée d'une pluralité de coussins d'air pour la protection de l'autre tempe et de l'autre joue de l'utilisateur ; et
- une bande centrale (15) jointe à la bande principale (9) entre les première (11, 12) et seconde (13,14) bandes latérales et formée d'une pluralité de coussins d'air pour la protection de la nuque et de l'os pariétal de l'utilisateur tandis que les cavités sont adaptées pour loger respectivement chaque coussin d'air ainsi disposé pour la protection des parties sensibles de la tête de l'utilisateur.

5. Dispositif selon la revendication 4, **caractérisé en ce que** les coussins d'air (10) sont de taille et forme sphérique identiques et de diamètre compris entre 2 et 6 cm.

6. Dispositif selon la revendication 1, **caractérisé en ce que** la chaîne de coussins d'air comprend une soupape (19) débouchant à l'extérieur du casque (2) de manière à permettre un dégonflage en urgence par les sauveteurs.

7. Dispositif selon la revendication 5, **caractérisé en ce que** la soupape (19) est localisée sur une face latérale externe de la coque dure du casque (2).

8. Dispositif selon la revendication 6, **caractérisé en ce que** la soupape (19) comprend un embout (21) en matière souple protégé par une coque rigide amovible et adaptée à la coque dure du casque.

9. Dispositif selon l'une quelconque des précédentes revendications, **caractérisé en ce qu'**il comprend en outre un système de gonflage associé.

10. Dispositif selon la revendication 1, **caractérisé en ce que** la pression de gonflage est de l'ordre de 1,5 à 2,5 bars.

11. Casque à coque dure **caractérisé en ce qu'**il comprend un dispositif de protection interne selon l'une quelconque des précédentes revendications 1 à 10.

## Patentansprüche

1. Innenschutzvorrichtung für einen Helm (2), der eine harte Außenschale (4), eine in der Schale (4) angeordnete weiche Innenkappe (6), und eine Luftpolsterkette (8) umfasst, die dazu bestimmt ist, im Helm (2) zwischen der weichen Innenkappe (6) und dem zu schützenden Kopf angeordnet zu werden, **dadurch gekennzeichnet, dass** die Innenkappe (6) eine Schicht aus flexiblem Material mit einer Dicke (E) umfasst, in der eine Vielzahl von Hohlräumen (100) ausgebildet sind, deren Form, Anzahl, jeweilige Tiefe (P) und Anordnung so ausgewählt, bemessen und mit den Luftpolstern (10) kombiniert werden, dass die Dämpfungseigenschaften des Helms verbessert werden und die zu schützenden Kopfteile des Benutzers bedeckt werden, wenn die Luftpolster (8) mit Luft gefüllt sind, wobei sie einfach aus dem Helm entnommen werden können, wenn die Luft daraus abgelassen wurde.

2. Vorrichtung nach Anspruch 1, **dadurch gekennzeichnet, dass** die Dicke (E) der flexiblen Schicht der Innenkappe (6) je nach Größe der Helme zwischen 20 mm und 45 mm beträgt.

3. Vorrichtung nach Anspruch 1, **dadurch gekennzeichnet, dass** die Tiefe (P) der Hohlräume (100) etwa die Hälfte der Dicke (E/2) der Innenkappe (6) beträgt.

4. Vorrichtung nach Anspruch 1, **dadurch gekennzeichnet, dass** die Luftpolsterkette (10) durch zwei Kunststoffwände (83 und 85) gebildet wird, die an ihrem Umfang miteinander verbunden sind, und folgendes umfasst:
- ein Hauptband (9), das aus einer Vielzahl von Luftpolstern zum Schutz des Halses des Benutzers besteht,
- ein erstes Seitenband (11,12), das mit dem Hauptband (9) verbunden ist und aus einer Vielzahl von Luftpolstern zum Schutz einer Schläfe und einer Wange des Benutzers besteht,
- ein zweites Seitenband (13, 14), das mit dem Hauptband (9) verbunden ist und aus einer Vielzahl von Luftkissen zum Schutz der anderen Schläfe und der anderen Wange des Benutzers besteht; und
- ein mittleres Band (15), das mit dem Hauptband (9) zwischen dem ersten (11, 12) und dem zweiten (13, 14) Seitenband verbunden ist und aus einer Vielzahl von Luftpolstern zum Schutz des Nackens und des Scheitelbeins des Benutzers besteht, während die Hohlräume so ausgebildet sind, dass sie jedes zum Schutz der empfindlichen Teile des Kopfes des Benutzers angeordnete Luftpolster aufnehmen können.

5. Vorrichtung nach Anspruch 4, **dadurch gekennzeichnet, dass** die Luftpolster (10) in Größe und Kugelform identisch sind und einen Durchmesser zwischen 2 und 6 cm aufweisen.

6. Vorrichtung nach Anspruch 1, **dadurch gekennzeichnet, dass** die Luftpolsterkette ein Ventil (19) umfasst, das zur Außenseite des Helmes (2) führt, so dass die Rettungskräfte die Luft im Notfall ablassen können.

7. Vorrichtung nach Anspruch 5, **dadurch gekennzeichnet, dass** das Ventil (19) auf einer äußeren Seitenfläche der Hartschale des Helmes (2) angeordnet ist.

8. Vorrichtung nach Anspruch 6, **dadurch gekennzeichnet, dass** das Ventil (19) ein Endstück (21) aus flexiblem Material umfasst, das durch eine abnehmbare starre Schale geschützt und an die Hartschale des Helmes angepasst ist.

9. Vorrichtung nach einem der vorhergehenden Ansprüche, **dadurch gekennzeichnet, dass** sie des Weiteren ein zugehöriges Luftbefüllungssystem umfasst.

10. Vorrichtung nach Anspruch 1, **dadurch gekennzeichnet, dass** der Luftdruck zwischen 1,5 und 2,5 bar beträgt.

11. Hartschalenhelm, **dadurch gekennzeichnet, dass** er eine innere Schutzvorrichtung nach einem der vorhergehenden Ansprüche 1 bis 10 beinhaltet.

## Claims

1. An internal protection device for a helmet (2), comprising a hard outer shell (4), a flexible inner cap (6) arranged inside the shell (4), and a chain (8) of air cushions designed to be placed inside the helmet (2) between the flexible inner cap (6) and the head to be protected, **characterized in that** the flexible inner cap (6) comprises a layer of flexible material of a predefined thickness E inside which a plurality of cavities (100) are formed whose shape, number, respective depth (P), and arrangement are chosen, dimensioned, and combined with the air cushions (10) so as to improve the shock-absorbing properties of the helmet and cover the parts of the user's head that are to be protected when the air cushions (8) are filled with air while allowing simple removal of the helmet when the air cushions are deflated.

2. The device as set forth in claim 1, **characterized in that** the thickness (E) of the flexible layer of the inner cap (6) is between 20 mm to 45 mm, inclusive, depending on the size of the helmets.

3. The device as set forth in claim 1, **characterized in that** the depth (P) of the cavities (100) is on the order of half the thickness (E/2) of the inner cap (6).

4. The device as set forth in claim 1 **characterized in that** the chain of air cushions (10) is formed by two walls (83 and 85) of plastic material bound together at their periphery and comprises:
a main band (9) formed by a plurality of air cushions for protecting the user's neck,
a first side band (11, 12) joined to the main band (9) and formed by a plurality of air cushions for protecting one temple and one cheek of the user,
a second side band (13, 14) joined to the main band (9) and formed by a plurality of air cushions for protecting the other temple and the other cheek of the user; and
a central band (15) joined to the main band (9) between the first (11, 12) and second side bands (13, 14) and formed by a plurality of air cushions for protecting the user's neck and parietal bone, while the cavities are designed to respectively house each air cushion arranged in this way in order to protect the sensitive parts of the user's head.

5. The device as set forth in claim 4, **characterized in that** the air cushions (10) are of identical size and spherical shape and have a diameter of between 2 and 6 cm, inclusive.

6. The device as set forth in claim 1, **characterized in that** the chain of air cushions comprises a valve (19) that opens to the outside of the helmet (2) so as to enable emergency deflation by rescuers.

7. The device as set forth in claim 5, **characterized in that** the valve (19) is located on an external lateral face of the hard shell of the helmet (2).

8. The device as set forth in claim 6, **characterized in that** the valve (19) comprises a tip (21) made of soft material that is protected by a removable rigid shell and fitted to the hard shell of the helmet.

9. The device as set forth in any one of the preceding claims, **characterized in that** it further comprises an associated inflation system.

10. The device as set forth in claim 1, **characterized in that** the inflation pressure is on the order of 1.5 to 2.5 bar.

11. A helmet with a hard shell, **characterized in that** it comprises an internal protection device as set forth in any one of the preceding claims 1 to 10.
